# EUROPÄISCHE PATENTSCHRIFT

(11) **EP 0 071 123 B1**
(45) Veröffentlichungstag und Bekanntmachung des Hinweises auf die Patenterteilung: **02.10.1985**
(21) Anmeldenummer: 82106440.9
(22) Anmeldetag: 17.07.1982
(51) Int. Cl.: H05B 6/64, F26B 23/08

(54) **Vorrichtung zur Erwärmung und/oder Trocknung durchlaufender flächenhafter Materialien mit Mikrowellen**
Microwave device for warming and/or drying flat materials passing through the device
Dispositif pour réchauffer et/ou sécher, au moyen de micro-ondes, des matériaux plats passant à travers ce dispositif

(30) Priorität: 31.07.1981 DE 3130358
(43) Veröffentlichungstag der Anmeldung: 09.02.1983
(73) Patentinhaber: Agfa-Gevaert AG, 51373 Leverkusen (DE)
(72) Erfinder: Fitzky, Hans Georg, Dr., D-5068 Odenthal (DE); Schmitt, Franz, D-5000 Koeln 91 (DE)

## Beschreibung

Die vorliegende Erfindung betrifft eine Vorrichtung zur gleichmäßigen Erwärmung und/ oder Trocknung breiter, dünner flächenhafter Bahnen aus Papier, Kunststoff, Textilien oder photographischer Materialien unter Verwendung eines mit Mikrowellen gespeisten Energie- übertragers, der zur Durchführung des Materials aus parallel zueinander angeordneten, symmetrisch zweigeteilten Rohrleitern besteht, die miteinander verbunden sind und deren Länge auf eine ganze Anzahl von Halbwellen (AI2) abgestimmt ist, wobei zur Vermeidung unerwünschter elektromagnetischer Kopplungen zwischen den Rohrleiterelementen alternierend ein Versatz der Rohrleiterelemente um eine Viertetrohrwellenlänge (Λ/4) vorgesehen ist und zur Spei- sun^{g} der einzelnen Rohrleiterelemente jeweils getrennte Mikrowellengeneratoren in Verbindung mit Zirkulatoren eingesetzt sind.

Verfahren zur dielektrischen Erwärmung und Trocknung feuchter Materialien mittels hochfrequenter Felder sind bekannt. Sie verwenden einerseits Frequenzen im Bereich von 13 und 27 MHz, zum anderen werden Frequenzen im Mikrowellenbereich vorzugsweise 2450 MHz benutzt. Mit diesem Verfahren werden beispielsweise Papier, Textilien und Beschichtungen auf verschiedenen Trägern getrocknet. Gegenüber Hochfrequenzverfahren bieten Mikrowellen höhere spezifische Heizleistungen, weil die durch den dielektrischen Verlust erzeugte Wärmeentwicklung im Material proportional mit der Frequenz zunimmt.

Übliche Mikrowellentrockner für flächenhafte Materialien verwenden mäanderförmig quer zur Bahn geführte Rohrleiter, wobei das Material durch Schlitze im Rohrleiter durchgeführt wird, z. B. US 3 672 066, US 3 449 836, US 3 475 827. Nachteile dieser Anordnungen sind besonders bei größerer Breite und Stärke des Materials die örtliche Inhomogenität der Erwärmung insbesondere die durch die Absorption im Material bedingte exponentielle Abnahme der Intensität der im Rohrleiter fortschreitenden Welle, und die Erwärmung durch stehende Wellen, die durch Reflexion an den Bahnkanten und den Rohrleiterkrümmern im Verlaufe der mäanderförmigen Führung des Rechteckrohrs entstehen. Charakteristisch sind hierbei relativ scharf begrenzte Temperaturmaxima im Material im Abstand der halben Rohrwellenlänge. Zur Ausbildung der lokalen Überhitzung trägt neben dem speziellen dielektrischen Verhalten des Materials (z. B. Zunahme des dielektrischen Verlustes (tg d) mit der Temperatur) vor allem die quadratischen Feldstärken-Abhängigkeit der dielektrischen Verluste bei. Die Auswirkung stehender Wellen in quer zur Bahnrichtung orientierten Rohrleitern wird in der Anordnung nach GB 2 042 703 A dadurch zu verringern versucht, daß zwei Rohrleiter mit unterschiedlicher Lage der elektrischen Feldmaxima bezogen auf die Einwirkungsstelle des durchlaufenden Materials verwandt werden. Insbesondere wird hierbei eine Koinzidenz von Feldstärken-Maximum im ersten Rohrleiter mit dem Feldstärke-Minimum im zweiten Rohrleiter angestrebt. Durch eine derartige Anordnung kann der Effekt stehender Wellen bezüglich einer ungleichmäßigen Erwärmung quer zur Bahn verringert werden, bei stärker absorbierendem Material und größeren Bahnbreiten bleibt dagegen das durch exponentielle Absorption der Welle bedingte Erwärmungsprofil bestehen.

Aus der GB-PS 1 050 493 ist es auch schon be kannt, zum Erwärmen und/oder Trocknen von Bändern mittels Mikrowellen den Mikrowellenleiter nach dem H₁₀-Typ zu erregen.

Der Erfindung liegt die Aufgabe zugrunde, eine Vorrichtung der einleitend genannten Art zu schaffen, mit der es auf einfache Weise möglich ist, sowohl eine über die Breite des Materials möglichst gleichmäßige Erwärmung und Trocknung des Materials, insbesondere der Beschichtungen von Trägermaterialien, als auch bei Ein haltung bestimmter Höchsttemperaturen eine möglichst schnelle Trocknung zu erzielen.

Ausgehend von einer Vorrichtung der ein gangs genannten Art, ist diese Aufgabe erfin dungsgemäß dadurch gelöst, daß
a) die einzelnen Rohrleiterelemente in ihrer Längsrichtung parallel oder in einem kleinen Winkel (α) zur Laufrichtung der Bahn an geordnet sind,
b) die Anzahl der Rohrleiterelemente propor tional der Breite der Bahn gewählt ist, wobei der Proportionalitätsfaktor sich aus den Er fordernissen ergibt,
c) die Breite der einzelnen Rohrleiterelemente entsprechend der Ausbildung der H₁₀-Feldtyps dimensioniert ist,
d) Zur Einstellung der in jedem Rohrleiterelement wirksamen Mikrowellenleistung magnetisch wirkende einstellbare Iriskoppler vorgesehen sind, die einen gleichmäßigen oder beliebigen Verlauf der zugeführten Mikrowellenleistung quer zur Bahnlaufrichtung ermöglichen.

Es wurde gefunden, daß in überraschender Weise eine vollständig gleichmäßige Erwär mung quer zur Bahn resultiert, wenn parallel zur Laufrichtung der Bahn orientierte Rohrleitersysteme verwendet werden, wobei die Zahl der parallelen Rohrleiter proportional der Bahnbreite gewählt wird. Abweichend von vorbekannten Mikrowellentrocknern, bei denen das flächenhafte Material durch Schlitze in einem Rohrleiter geführt wird, der senkrecht zur Bahnlaufrichtung angeordnet ist, wird bei dem beanspruchten Verfahren eine Anordnung von mehreren parallel angeordneten, zweiteiligen und beiderseits kurz geschlossenen Rohrleitern verwendet, die in Bahnlaufrichtung orientiert sind. Die Länge der einzelnen Rohrleiter ist auf ein ganzes Vielfaches der halben Rohrwellenlänge abgestimmt, dabei ist die Zahl der Halbwellenlängen so groß gewählt, daß unter Berücksichtigung der Mikrowellen-Absorption durch das Bahn-Material eine ca. 50%ige Absorption beim ersten Durchlauf der Mikrowelle durch das am Ende gespeiste Rohrleitersystem erfolgt. Die Erregung im Rohrleiter wird dabei. durch einen überwiegenden Anteil an fortlaufenden Wellen und zu einem geringeren Anteil an stehenden Wellen gebildet. Durch die hohe Dämpfung der stehenden Welle (Resonanz) ist eine kritische Abstimmung der einzelnen Rohrleiter auf die Frequenz des Generators nicht erforderlich, insbesondere können kleinere Verstimmungen durch Materialien unterschiedlicher Feuchte toleriert werden. Ein weiteres wesentliches Kennzeichen der Vorrichtung ist die parallele Einspeisung der einzelnen Rohrleiter durch separate Mikrowellen-Generatoren und Zirkulatoren, die individuelle Steuerung und Regelung der zugeführten Leistung durch endseitig angebrachte Iriskoppler und die praktisch vollständig gleichmäßige Erwärmung des Materials in Querrichtung durch leichte Verschränkung der Rohrleiterrichtung gegenüber der Laufrichtung des Materials. Stehende Wellen im einzelnen Rohrleiter bewirken keine ungleichmäßige Erwärmung des Materials quer zur Laufrichtung, weil die Rohrleiter in Laufrichtung angeordnet sind und nur wenige Grade mit dieser differieren. Alle Rohrleiterhälften sind in zwei spiegelsymmetrische metallische Halbschalen integriert, von denen eine zur Einführung des Materials und zu Reinigungszwecken aufklappbar gestaltet ist. Die Einhaltung maximaler Materialtemperaturen wird durch die ständige Kontrolle der in jedem Rohrleiter wirkende Mikrowellen-Erregung und durch das Verfahren der Gleichstrom-Erwärmung, d. h. gleiche Laufrichtung von Material und eingespeister Mikrowelle, bewirkt.

Die parallel angeordneten Rohrleiter sind zur Unterdrückung der Ausstrahlung und Kopplung untereinander bei größeren Spaltweiten durch leitende Stege verbunden. Diese Stege verringern die unerwünschte elektromagnetische Kopplung zwischen den im geringem Abstand parallel geführten einzelnen Rohrleitern. Die Breite der Stege liegt im Bereich von 20 bis 200% der Spaltweite und wird entsprechend der Mikrowellenabsorption durch das Material gewählt. Die einzelnen Rohrleiter stellen stark gedämpfte Mikrowellen-Resonatoren dar, die auf der Frequenz des Generators betrieben werden. Die Dämpfung der Resonatoren erfolgt durch die Absorption des Materials. Bei gegebener Mikrowellen-Absorption des Materials ergibt sich eine mit der Länge des Rohrleiters zunehmende Dämpfung der Resonanz. Die Welle wird bereits bei einem Durchlauf fast völlig im Material absorbiert. Bei gegebener Rohrleiterlänge steigt die Dämpfung mit der Absorption des Materials, z. B. mit zunehmendem Wassergehalt, an.

Allgemein gilt, daß bei hoher Dämpfung nur eine geringe unerwünschte elektromagnetische Kopplung zwischen benachbarten Rohrleitern erfolgt: die Stegbreite kann daher relativ gering gewählt werden. Umgekehrt muß die Stegbreite bei geringer Absorption des Materials (geringe Feuchte) größer gewählt werden. Eine typische Ausführungsform verwendet bei Speisung der Rohrleiter mit einer Frequenz von 2450 MHz eine Spaltweite von 20 mm, eine Stegbreite von 20 mm und eine Länge der Rohrleiter von n = 10 Halbwellen. Mit dieser Dimensionierung können Materialien mit ca. 20 bis 200 g H₂0/_{M}² (freies Wasser) wirksam erwärmt und getrocknet werden, wobei auch zur Begrenzung der Maximaltemperaturen mehrere Trockner hintereinander geschaltet werden können. Derartige wasserhaltige Materialien zeigen Absorptionen von mehr als 3 db/m. Wird also beispielsweise die Länge eines derartigen Rohrleiters zu 1 m festgelegt, so ergibt sich bei einem Hin- und Rücklauf der Mikrowelle eine Absorption von mehr als 75%. Damit wird eine relativ geringe Welligkeit des Feldverlaufs längs des Rohrleiters erzielt und die maximal auftretende elektrische Feldstärke wird stark begrenzt, so daß von metallischen Kanten ausgehende elektrische Entladungen vermieden werden, was bei der Trocknung von photographischem Material oder thermisch empfindlichen Schichten von großer Bedeutung ist.

Die hohe Mikrowellen-Absorption des Materials liegt vor allem in den Anfangsstufen der Trocknung (Naßbereich) vor, bei fortgeschrittener Trocknung und im sogenannten Restfeuchtebereich (etwa Gleichgewichtsfeuchte im Vergleich zur relativen Feuchte der Umgebungs-oder Schleppluft) kann die Mikrowellenabsorption bis auf weniger als 1 db/m abfallen. Die Effizienz eines gleich langen Trockners fällt aber nur wenig mit geringer werdender Absorption des Materials, weil die Feldstärken in dem als Resonator fungierenden Rohrleiter infolge der geringeren Dämpfung ansteigen, wodurch ein Ausgleich eintritt: die im Material erzeugte dielektrische Verlustwärme P ist: mit eo, einer dimensionslosen Konstanten für die dielektrischen Eigenschaften im luftleeren Raum, rα = Frequenz, E = elektrische Feldstärke, s" dielektrischer Verlust. Bei sehr geringer Absorption durch das Material kann zum Ausgleich die Länge der Rohrleiter auf bis zu 20 Halbwellen und mehr vergrößert werden.

Die unerwünschte elektromagnetische, vorwiegend elektrische Kopplung nimmt bei geringerer Materialabsorption zu. Zur Vermeidung der Erregung anderer Feldtypen und der Ausstrahlung am Rande des Trockners wird die Stegbreite auf bis zu 200% der Spaltbreite zwischen den Halbschalen erhöht. Eine besondere Möglichkeit der Unterdrückung der Kopplung zwischen benachbarten Rohrleitern ergab sich in überraschend einfacher Weise durch die alternierende Anordnung der Rohrleiter, das heißt durch wechselweise Verschiebung nebeneinanderliegender Rohrleiter um A14 in der Längsrichtung. Die Kopplung über die elektrische Komponente wird dadurch so stark unterdrückt, daß in benachbarten Rohrleitern die elektrischen und magnetischen Maxima des stehenden Wellenanteils einander gegenüberliegen. Diese Art der Anordnung ist vor allem bei hohem Anteil stehender Wellen, d. h. bei geringer Rohrleiterlänge und/oder geringer Materialabsorption (Restfeuchtebereich) von Vorteil.

Die Größe der zulässigen Spaltweite zwischen den die Rohrleiterhälften enthaltenden Halbschalen wird letztlich durch die Abstrahlung nach außen begrenzt. Selbst bei sehr großer Stegbreite (mehr als 200% der Spaltweite) muß die Spaltweite unterhalb der halben Freiraumwellenlänge bleiben. Bei 2450 MHz sind Werte von im Extremfall 40 mm realisierbar. Bevorzugt sind jedoch Spaltweiten von 10 bis 25 mm. Bei Spaltweiten über etwa 20% der Freiraumwellenlänge ergibt sich durch die Verzerrung des elektrischen Feldverlaufs der Hio-Welle eine zunehmende Entkopplung von hindurchgeführten Material, so daß bei 2450 MHz Spaltweiten über 25 mm nur geringe Bedeutung haben (für dünne, dichte Materialien bis ca. 1 mm). Durch Verwendung niedriger Frequenzen, z. B. 915 MHz können entsprechend größere Spaltweiten realisiert werden.

Bei Spaltweiten etwa von der Größe der halben Rohrleiterdimension ergibt sich in Richtung zur Flächennormalen ein besonders flacher Verlauf der elektrischen Feldstärke in Spaltmitte, der auch bei nicht exakter Materialführung in der Mitte eine relativ gleichmäßige Mikrowellenabsorption (Erwärmung) liefert.

Die Rohrleiterelemente sind vorzugsweise gleich lang und besitzen eine Länge von einem Vielfachen der halben Wellenlänge der speisenden Mikrowelle, also n · A12, wobei n ein Faktor zwischen 2 und 20 sein kann (n = 2,3,4... 20).

Die Abstimmung der Rohrleiterelemente auf Resonanz mit der speisenden Mikrowelle erfolgt durch Kurzschlußschieber und/oder dielektrische- Stäbe in den Rohrleiterelementen beider Halbschalen, die mittels Verstelleinrichtungen mehr oder weniger in die Rohrleiterelemente einbringbar sind.

Der Einstellung des Leistungsangebots quer zur Bahn dienen in erster Linie die Einkoppelelemente für die Mikrowellenenergie, die sogenannten Iriskoppler, die die Stärke der magnetischen Kopplung zwischen den vom Generator kommenden Rechteckrohrzuleitung und den Rohrleiterelementen bestimmen. Vorzugsweise wird mit dem variablen Iriskoppler eine reflexionsarme Einstellung vorgenommen, wobei die Kontrolle der reflektierten Leistung am Ausgang des Zirkulators erfolgt. Bei Abstimmung der Rohrleiter mit den Kurzschlußschiebern auf Resonanz, können mit den Iriskopplern beliebige Erwärmungsprofile realisiert werden, beispielsweise auch die erhöhte Erwärmung der Randpartien. Bevorzugt ist die Einstellung auf gleiche Heizleistung je cm Bahnbreite, wobei ein Ausgleich unterschiedlicher Abgabeleistung der Generatoren erfolgen kann. Die Einstellung der lriskoppler kann sowohl manuell erfolgen als auch automatisch geregelt werden, etwa über die Kontrolle der lokalen Bahntemperatur

Die Anordnung der Iriskoppler erfolgt vorzugsweise in einem Abstand von einer Viertelrohrwellenlänge vom Ende der Rohrleiterelemente entfernt.

Zur Messung der in jedem Rohrleiter vorliegende Stärke der Mikrowellenintensität sind quadratisch arbeitende Detektoren gegenüber der Einkoppelstelle in der abklappbaren Halbschale angeordnet. Diese dienen nicht nur der Überwachung der Mikrowellenerregung im Betrieb, sondern sie werden auch zur Justierung der Resonanzabstimmung der Rohrleiter mit den variabel einstellbaren Kurzschlußschiebern verwendet.

Die Einspeisung der Mikrowellenenergie erfolgt in einer bevorzugten Ausführungsform auf der Einlaufseite der Bahn. Zum wirkungsvollen Einsatz des Trockners bzw. der Heizeinrichtung gehört eine schnelle Erwärmung des Materials auf der Einlaufseite auf die maximal zulässige Materialtemperatur und die möglichst gleichmäßige Erhaltung dieses Wertes während des Durchlaufs durch den Wirkungsbereich des Trockners. Dieser Forderung kommt die Anwendung des sogenannten Gleichstromprinzips entgegen. Die Laufrichtung von Material und Mikrowellenstrahlung in den Rohrleitern sind gleichgerichtet. Die Einspeisung der Mikrowelle erfolgt auf der Einlaufseite des Materials. Die auf der Einlaufseite vorhandene höchste Mikrowellen-Leistungsdichte verursacht einen schnellen Temperaturanstieg im Material, während die in Laufrichtung im Rohrleiter exponentiell abfallen de Mikrowellenintensität vorwiegend zur Dekkung der Verdampfungswärme dient.

Durch dieses Prinzip wird der häufig vorliegenden Tendenz, daß die Temperatur des Materials auf der Austrittsseite des Trockners erheblich höher ist als in weiten Bereichen des Trockners, entgegengewirkt. Einzelheiten des Temperaturverlaufs des Materials beim Durchgang durch den Trockner hängen natürlich stark von den Materialeigenschaften und der Verweilzeit im Trockner ab.

Ein besonders wichtiges Merkmal der erfindungsgemäßen Anordnung stellt die leichte Verschränkung der Rohrleiterlängsrichtung in bezug auf die Laufrichtung des Materials dar. Die Einstellung des Winkels it zwischen der Laufrichtung des Materials (Bahnkante) und der Rohrleiterlängsrichtung dient zur Erzielung einer quer zur Bahn gleichmäßigen Erwärmung. Bei exakt paralleler Ausrichtung α = 0 würde sich im Bereich der Stege nur eine geringe Erwärmung ergeben. Diese Streifen geringer Erwärmung werden mit von Null wachsendem Winkel α zunehmend kleiner bis sich je nach Stegbreite ein Wert α' ergibt, bei dem eine geringste Welligkeit des lokalen Erwärmungsprofils quer zur Bahn er gibt. Dieser optimale Winkel α' ist erreicht, wenn eine etwa 10 bis 20%ige Überlappung der von den Rohrleitern erfaßten Materialstreifen vorliegt. Der Wert α' hängt vom Verhältnis der Spaltweite zur Rohrleiterdimension (Schmalseite) und in geringem Maße von den dielektrischen Eigenschaften des Materials ab. Kennzeichen der Anordnung ist daher eine Möglichkeit der Justierung des Winkels n während des Betriebs des Trockners.

Die Mikrowellengeneratoren werden in einer bevorzugten Ausführungsform auf Frequenzen von 915 MHz oder 2450 MHz eingestellt.

Die Gesamtheit der Rohrleiterhälften jeder Halbschale ist durch eine gasdichte Abdeckung mit einer dünnen verlustarmen Folie zur Verhütung von Verschmutzungen der Rohrleiterkanäle oder Kondenswasserbildung abgedeckt. In Verbindung mit der aufklappbaren Konstruktion ergibt sich so eine einfache Möglichkeit der Reinigung des Trockners. Diese Abdeckung liegt unmittelbar auf der Oberfläche der Halbschalen auf und ist im Bereich der Stege und am Rande der Halbschalen durch in periodischen Abständen versenkt angebrachte Düsenköpfe durchgehend fixiert. Die im Stegbereich liegenden Düsenköpfe dienen der Zuführung von Schleppluft, Stickstoff und Schutzgasen bei der Abführung brennbarer Dämpfe, um deren Entfernung ohne Kondensbildung zu gewährleisten. Die Gase werden von der Rückseite der Halbschalen zugeführt und können temperiert werden.

Im folgenden wird eine Ausführungsform der Erfindung anhand von Zeichnungen näher beschrieben. Es zeigt
Fig. 1 eine Aufsicht auf die vereinfacht dargestellt aufgeklappte Vorrichtung,
Fig. 2 einen Teilschnitt durch die Vorrichtung längs der Linie AA in Fig. 1,
Fig. 3 eine teilweise aufgeschnittene Vorrichtung mit der Darstellung aller Elemente.

In Fig. 1 ist eine Mikrowellen-Erwärmungs-und/oder Trockeneinrichtung 1 in aufgeklapptem Zustand in vereinfachter Form dargestellt. Die zu trocknende Bahn 2 wird von links (Pfeil) durch die Vorrichtung 1 bewegt. Die Mikrowelleneinrichtung 1 besteht aus zwei Halbschalen 1a, 1b, die zum Beispiel mit Scharnieren aufklappbar miteinander verbunden sind. In die Schalen sind Rohrleiter 3 parallel zueinander eingearbeitet, die unter einem Winkel IX gegenüber der Bahnlaufrichtung verschränkt angeordnet sind. Die Verschränkung 5 durch den Winkel ex dient zur Erzielung einer gleichmäßigen Erwärmung der Bahn 2 quer zu deren Laufrichtung. In einer bevorzugten Ausführungsform ist der Winkel entweder durch Ändern der Bahnlaufrichtung oder aber durch Drehen der Vorrichtung 1 relativ zur Bahnlaufrichtung so einstellbar, daß eine geringste Welligkeit des lokalen Erwärmungsprofiles quer zur Bahn 2 entsteht. Die Schränkung 5 bewirkt etwa eine 10 bis 20%ige Überlappung der von den Rohrleitern 3 erfaßten Materialstreifen. Die Energie wird der Mikrowelleneinrichtung 1 von einem Mikrowellengenerator 6 über einen Zirkulator 7 und einer Rechteckrohrleitung 9 zugeführt und über Iriskoppler 4 auf die Rohrleiter 3 übertragen. Auf der der Energiezufuhrseite gegenüberliegenden Seite der Rohrleiter 3 sind zur Abstimmung der Rohrleiter 3 auf Resonanz Kurzschlußschieber 8 in allen Rohrleitern 3 angeordnet.

Fig. 2 zeigt einen Teilschnitt durch die spiegelsymmetrisch aufgebauten Halbschalen 1a, 1b der Mikrowellenvorrichtung 1. Die Rohrleiter 3 sind rechteckig ausgebildet und sind durch einen Spalt S, durch den die Bahn 2 geführt wird, unterbrochen. Die Rohrleiter 3 werden durch die Schalen 1a, 1b und die leitenden Stege 15 gebildet. Die Breite b der einzelnen Rohrleiterelemente 3 ist entsprechend der Ausbildung des Hᵢₒ-Feldtyps dimensioniert. (Der Feldtyp im Rechtrohrleiter ist vom H₁₀(TE-10)-Modus). Die Breite f der leitenden Stege 15 zwischen den benachbarten Rohrleiterhälften 3 beträgt zwischen 20 und 200% der Spaltweite S.

In Fig. 3 ist eine Mikrowellenvorrichtung 1 mit allen Einrichtungen gemäß der Erfindung dargestellt. Zur Darstellung aller Teile wurde die Bahn 2 geschnitten und die obere Halbschale 1 zum Teil geschnitten und ausgeklappt dargestellt. Die Bahn 2 wird in Pfeilrichtung über Walzen durch die Vorrichtung 1 geleitet. Die Energie zur Erwärmung und Trocknung der Bahn 2 wird von Mikrowellengeneratoren 6 erzeugt über Zirkulatoren 7, Rechteckzuleitungen 9 der Vorrichtung 1 zugeführt und mit Iriskopplern 4 in die Rohrleiter 3 eingespeist. Die Iriskoppler 4 bestimmen die Stärke der magnetischen Kopplung zwischen den vom Generator 6 kommenden Rechteckrohrzuleitungen 9 und den Rohrleiterelementen 3, sind durch Stelleinrichtungen 16 einstellbar und ragen in den Grenzbereich zwischen den Rohrleiterelementen 3 und 9.

Die Rohrleiterelemente 3 sind in der unteren Schalenhälfte 1a gestrichelt gezeichnet und die zugehörigen oberen Teile in der oberen Schalenhälfte 1b dargestellt. Durch die Anordnung der Rohrleiterelemente 3 in der Art, daß jedes zweite Element um eine Viertelrohrwellenlänge Λ/4 in Längsrichtung gegen das danebenliegende Element verschoben ist, ergibt sich eine besondere Möglichkeit der Unterdrückung der Kopplung zwischen benachbarten Rohrleitern 3. Die Länge der beidseits kurzgeschlossenen Rohrleiter 3 beträgt das n-fache der halben Rohrwellenlänge A, wobei n zwischen 2 und 20 liegen kann.

Die Resonanz der Mikrowellenenergie in der Vorrichtung wird mit Kurzschlußschiebern 8 eingestellt, die mit einer Verstelleinrichtung 17 einstellbar ausgebildet sind. Zur Abstimmung können auch dielektrische Abstimmelemente 14 verwendet werden. Zur Messung der in jedem Rohrleiter 3 vorliegenden Stärke der Mikrowellenintensität sind quadratisch arbeitende Detektoren 12 gegenüber der Einkoppelstelle angeordnet. Diese Detektoren 12 dienen sowohl der Überwachung der Mikrowellenenergie im Betrieb als auch zur Resonanzabstimmung der Rohrleiter 3 mit den Kurzschlußschiebern 8 oder den dielektrischen Abstimmelementen 14.

Die Gesamtheit der Rohrleiterhälften jeder Halbschale 1a, 1b ist durch eine gasdichte Abdeckung mit einer dünnen verlustarmen Folie 10, vorzugsweise aus ca. 0,2 mm starkem Polytetrafluoräthylen (PTFE), glasgewebeverstärkt, zur Verhütung von Verschmutzung der Rohrleiterkanäle oder Kondenswasserbildung abgedeckt. In Verbindung mit der aufklappbaren Konstruktion (Pfeil) ergibt sich so eine einfache Möglichkeit der Reinigung der Vorrichtung. Diese Abdekkung 10 liegt unmittelbar auf der Oberfläche der Halbschalen 1a, 1b auf und ist im Bereich der Stege und am Rande der Halbschalen 1a, 1b durch in periodischen Abständen versenkt angebrachte Düsenköpfe 11 durchgehend fixiert. Die im Stegbereich liegenden Düsenköpfe 11 dienen der Zuführung von Luft oder Gasen bei der Abführung brennbarer Dämpfe, um deren Entfernung ohne Kondensbildung zu gewährleisten. Die Schleppluft wird von der Rückseite der Halbschalen 1a, 1 zugeführt und kann vorher temperiert werden.

## Patentansprüche

1. Vorrichtung zur gleichmäßigen Erwärmung und/oder Trocknung breiter, dünner flächenhafter Bahnen aus Papier, Kunststoff, Textilien oder photographischer Materialien unter Verwendung eines mit Mikrowellen gespeisten Energie- übertragers, der zur Durchführung des Materials aus parallel zueinander angeordneten symmetrisch zweigeteilten Rohrleitern besteht, die miteinander verbunden sind und deren Länge auf eine ganze Anzahl von Halbwellen (AI2) abgestimmt ist, wobei zur Vermeidung unerwünschter elektromagnetischer Kopplungen zwischen den Rohrleiterelementen alternierend ein Versatz der Rohrleiterelemente um eine Viertelrohrwellenlänge (AI4) vorgesehen ist und zur Speisung der einzelnen Rohrleiterelemente jeweils getrennte Mikrowellengeneratoren in Verbindung mit Zirkulatoren eingesetzt sind, dadurch gekennzeichnet, daß
a) die einzelnen Rohrleiterelemente (3) in ihrer Längsrichtung parallel oder in einem kleinen Winkel (a) zur Laufrichtung der Bahn (2) angeordnet sind,
b) die Anzahl der Rohrleiterelemente (3) proportional der Breite der Bahn (2) gewählt ist, wobei der Proportionalitätsfaktor sich aus den Erfordernissen ergibt,
c) die Breite (b) der einzelnen Rohrleiterelemente (3) entsprechend der Ausbildung des Hio-Feldtyps dimensioniert ist und
d) zur Einstellung der in jedem Rohrleiterelement (3) wirksamen Mikrowellenleistung magnetisch wirkende einstellbare Iriskoppler (4) vorgesehen sind, die einen gleichmäßigen oder beliebigen Verlauf der zugeführten Mikrowellenleistung quer zur Bahnlaufrichtung ermöglichen.

2. Vorrichtung nach Anspruch 1, dadurch gekennzeichnet, daß mehrere Rohrleiterhälften (3) parallel angeordnet und durch parallele leitende Stege (15) zu einer durchgehenden Halbschale (1a, 1b) miteinander verbunden sind.

3. Vorrichtung nach Anspruch 1, dadurch gekennzeichnet, daß der Energieüberträger aus zwei spiegelsymmetrisch aufgebauten Halbschalen (1a, 1b), die jeweils alle Rohrleiterhälften (3) enthalten, besteht, und die Halbschalen (1a, 1b) an einer Längsseite des Energieüberträgers klappbar miteinander verbunden sind und eine ortfeste Halbschale (1a) und eine aufklappbare Halbschale (1 b) vorliegen.

4. Vorrichtung nach Anspruch 1, dadurch gekennzeichnet, daß die Breite (f) der leitenden Stege (15) zwischen den benachbarten Rohrleiterhälften (3) zwischen 20% und 200% der Spaltweite (S) zwischen den einander zugeordneten Rohrleiterhälften (3) beträgt.

5. Vorrichtung nach Anspruch 1, dadurch gekennzeichnet, daß die Spaltweite (S) zwischen den Rohrleiterhälften (3) bzw. den Halbschalen (1a, 1b) zwischen 2% und 40% der Freiraumwellenlänge der speisenden Mikrowelle liegt.

6. Vorrichtung nach Anspruch 1, dadurch gekennzeichnet, daß die Länge der einzelnen Rohrleiterelemente (3) gleich ist und n · A12 beträgt mit n = 2, 3, 4 bis 20 und zur Abstimmung eines jeden Rohrleiterelementes (3) auf Resonanz mit der speisenden Mikrowelle die Rohrleiterelemente (3) in beiden Halbschalen (1a, 1b) mit je einem Kurzschlußschieber (8) und/oder dielektrischen Stäben (14) ausgestattet sind.

7. Vorrichtung nach Anspruch 1, dadurch gekennzeichnet, daß zur variablen Einkopplung der Mikrowellenenergie in die Rohrleiterelemente (3) magnetisch wirkende Iriskoppler (4) in die Schmalseiten der Rechteckprofile jedes der Rohrleiterelemente (3) in der ortsfesten Halbschale (1a) vorgesehen sind und die Iriskoppler (4) in einem Abstand von einer Viertelrohrwellenlänge (AI4) vom Ende der Rohrleiterelemente (3) entfernt angeordnet sind.

8. Vorrichtung nach Anspruch 1, dadurch gekennzeichnet, daß die Einspeisung (6, 7, 9) der Mikrowellenenergie auf der Einlaufseite der Bahn (2) vorgenommen wird und daß zur fortlaufenden Kontrolle und Einstellung der Mikrowellenerregung in jedem Rohrleiterelement (3) ein Detektor (12) an einer Stelle gegenüber der Einkoppelstelle vorgesehen ist.

9. Vorrichtung nach Anspruch 1, dadurch gekennzeichnet, daß der Winkel (a) zwischen der Längsrichtung der Rohrleiterelemente (3) und der Laufrichtung der Bahn (2) zur gleichmäßigen Erwärmung im Querprofil einstellbar ist.

10. Vorrichtung nach Anspruch 1, dadurch gekennzeichnet, daß die der Bahn (2) zugewandten Oberflächen der beiden Halbschalen (1a, 1b) mit einer 0,1 bis 0,5 mm dicken Schutzfolie (10) mit einer niedrigen Dielektrizitätskonstanten gasdicht abgedeckt sind und die Schutzfolie (10) im Bereich der Stege (15) durch versenkt angebrachte Düsenköpfe (11) fixiert ist, die gleichzeitig zur Zuführung von Gasen zur Abführung von Dämpfen aus der Bahn (2) dienen.

## Claims

1. Apparatus for uniformly heating and/or drying wide, thin, sheet-like webs of paper, plastics, textiles or photographic materials using an energy transmitter supplied with microwaves which consists of waveguides which are arranged parallel to each other and are divided into two symmetric parts between which the material can be passed and which are interconnected and whose length is made to equal an integral number of half-waves (Λ/2), the waveguide elements being alternately displaced by a quarter of a waveguide wavelength (A/4) for the avoidance of undesired electromagnetic coupling between the waveguide elements and separate microwave generators being used, in conjunction with circu- lators, to supply each of the individual waveguide elements, characterised in that
a) the individual waveguide elements (3) are, in their longitudinal direction, arranged parallel to or at a small angle (a) to the direction of travel of the web (2),
b) the number of waveguide elements (3) is selected so as to be proportional to the width of the web (2), the proportionality factor being based on the required conditions,
c) the width (b) of the individual waveguide elements (3) is of a size corresponding to the configuration of the Hio mode and
d) magnetically-acting adjustable iris couplers (4) are provided for adjusting the microwave power acting in each waveguide element (3), which couplers allow a uniform or any desired pattern of the supplied microwave power transversely to the direction of travel of the web.

2. Apparatus according to Claim 1, characterised in that several waveguide halves (3) are arranged parallel to each other and are attached to each other by means of parallel conductive ridges (15) to form a continuous shell half (1a, 1b).

3. Apparatus according to Claim 1, characterised in that the energy transmitter consists of two shell halves (I a, 1 b) which are constructed in a mirror-symmetric manner and each contain all of the waveguide halves (3) and the shell halves (1a, 1b) are hingedly connected to each other on one longitudinal side of the energy transmitter and there is a stationary shell half (1a) and a folding shell half (1b).

4. Apparatus according to Claim 1, characterised in that the width (f) of the conductive ridges (15) between the adjacent waveguide halves (3) is between 20% and 200% of the width of the gap (S) between the mutually corresponding waveguide halves (3).

5. Apparatus according to Claim 1, characterised in that the width of the gap (S) between the waveguide halves (3) or the shell halves (1a, 1b) is between 2% and 40% of the free space wavelength of the supplying microwaves.

6. Apparatus according to Claim 1, characterised in that the length of the individual waveguide elements (3) is the same and is n · Λ/2, where n = 2, 3, 4 to 20 and in order to tune each individual waveguide element (3) to be resonant with the supplying microwave the waveguide elements (3) in the two shell halves (1a, 1b) are each provided with a short-circuit plunger (8) and/or dielectric rods (14).

7. Apparatus according to Claim 1, characterised in that magnetically-acting iris couplers (4) are provided in the narrow sides of the rectangular structures of each of the waveguide elements (3) in the stationary shell half (1a) to allow variable transfer of the microwave energy into the waveguide elements (3), and the iris couplers (4) are arranged at a distance of a quarter of a waveguide wavelength (AI4) away from the end of the waveguide elements (3).

8. Apparatus according to Claim 1, characterised in that the supply (6, 7, 9) of the microwave energy is carried out at the feed end of the web (2) and that a detector (12) is provided at a point opposite the point of connection for the conti- nous monitoring and adjustment of the microwave excitation in each waveguide element.

9. Apparatus according to Claim 1, characterised in that the angle (α) between the longitudinal direction of the waveguide elements (3) and the direction of travel of the web (2) can be adjusted to allow uniform cross-sectional heating.

10. Apparatus according to Claim 1, characterised in that the surfaces of the two shell halves (1a, 1b) which face the web (2) are covered in a gastight manner with a protective film (10) which has a thickness of 0.1 to 0.5 mm and a low dielectric constant and the protective film (10) is fastened in the area of the ridges (15) by means of submerged nozzle heads (11), which are at the same time used for supplying gases for removing vapours from the web (2).

## Revendications

1. Dispositif en vue de chauffer et/ou de sécher uniformément des bandes superficielles larges et minces de papier, de matière synthétique, de matières textiles ou de matériaux photographiques en utilisant un transporteur d'énergie alimenté en microondes et qui, pour le passage du matériau, est constitué de conducteurs tubulaires divisés symétriquement en deux, et disposés parallèlement l'un à l'autre, ces conducteurs étant reliés l'un à l'autre, tandis que leur longueur est déterminée d'après un nombre entier de demi-ondes (d/2) tandis que, pour éviter des couplages électromagnétiques inopportuns entre les éléments conducteurs tubulaires, on prévoit alternativement un déport de ces derniers correspondant à un quart d'onde (A/4) et, pour l'alimentation des différents éléments conducteurs tubulaires, on utilise chaque fois des générateurs de micro-ondes séparés en association avec des circulateurs, caractérisé en ce que:
a) les différents éléments conducteurs tubulaires (3) sont disposés dans leur sens longitudinal parallèlement ou sous un faible angle (a) par rapport au sens de défilement de la bande (2),
b) le nombre d'éléments conducteurs tubulaires (3) est choisi proportionnelement à la largeur de la bande (2), le facteur de proportionnalité résultant des conditions requises,
c) la largeur (b) des différents éléments conducteurs tubulaires (3) est calculée en fonction de la formation du type de champ H₁₀, et
d) pour régler la puissance des micro-ondes agissant dans chaque élément conducteur tubulaire (3), on prévoit des coupleurs à iris (4) réglables, agissant magnétiquement et permettant une évolution uniforme ou quelconque de la puissance acheminée en micro-ondes transversalement au sens de défilement de la bande.

2. Dispositif selon la revendication 1, caractérisé en ce que plusieurs moités de conducteurs tubulaires (3) sont disposées parallèlement et sont réunies l'une à l'autre par des barrettes conductrices parallèles (15) pour former une de- micoquille continue (la, 1 b).

3. Dispositif selon la revendication 1, caractérisé en ce que le transporteur d'énergie est constitué de deux demi-coquilles (la, 1b) à structure symétrique spéculaire contenant chacune toutes les moitiés de conducteurs tubulaires (3), tandis que les demi-coquilles (1a, 1b) sont assemblées l'une à l'autre de manière rabattable sur un côté longitudinal du transporteur d'énergie en prévoyant une demi-coquille fixe (1a) et une demi-coquille rabattable (1 b).

4. Dispositif selon la revendication 1, caractérisé en ce que la largeur (f) des barrettes conductrices (15) situées entre les moitiés de conducteurs tubulaires voisines (3) se situe entre 20 et 200% de l'écartement (S) ménagé entre les moitiés de conducteurs tubulaires (3) attribuées l'une à l'autre.

5. Dispositif selon la revendication 1, caractérisé en ce que l'écartement (S) entre les moitiés de conducteurs tubulaires (3) ou les demico- quilles (1a, 1b) se situe entre 2% et 40% de la longueur d'onde d'espace libre de la micro-onde d'alimentation.

6. Dispositif selon la revendication 1, caractérisé en ce que la logueur des différents éléments conducteurs tubulaires (3) est égale et s'élève à n · A12 où n = 2, 3, 4 à 20 et, pour déterminer chaque élément conducteur tubulaire (3) d'après la résonance avec la micro-onde d'alimentation, les éléments conducteurs tubulaires (3) sont équipés chacun, dans les deux demi-coquilles (1a, 1b) d'un curseur de court-circuit (8) et/ou de barres diélectriques (14).

7. Dispositif selon la revendication 1, caractérisé en ce que, pour le couplage variable de l'énergie de micro-ondes, dans les petits côtés des profilés rectangulaires de chacun des éléments conducteurs tubulaires (3) et dans la demi-coquille fixe (1a), on prévoit des coupleurs à iris (4) agissant magnétiquement dans les éléments conducteurs tubulaires (3), les coupleurs à iris (4) étant éloignés de l'extrémité des éléments conducteurs tubulaires (3) d'une distance d'un quart d'onde (A/4).

8. Dispositif selon la revendication 1, caractérisé en ce que l'alimentation (6, 7, 9) de l'énergie de micro-ondes est effectuée sur le côté d'entrée de la bande (2) tandis que, pour le contrôle et le réglage continus de l'excitation en micro- ondes, on prévoit, dans chaque élément conducteur tubulaire (3), un détecteur (12) à un endroit situé en face du point de couplage.

9. Dispositif selon la revendication 1, caractérisé en ce que, en vue d'assurer un chauffage uniforme dans le profil transversal, l'angle (α) formé entre le sens longitudinal des éléments conducteurs tubulaires (3) et le sens de défilement de la bande (2) est réglable.

10. Dispositif selon la revendication 1, caractérisé en ce que les surfaces des deux demi-coquilles (1a, 1b), qui sont tournées vers la bande (2) sont recouvertes de manière étanche aux gaz avec une feuille protectrice (10) d'une épaisseur de 0,1-0,5 mm ayant une faible constante diélectrique tandis que, dans la zone des barrettes (15), la feuille protectrice (10) est fixée par des têtes d'injecteurs noyées (11) servant en même temps à assurer l'alimentation des gaz pour l'évacuation des vapeurs hors de la bande (2).
